# EUROPÄISCHE PATENTSCHRIFT

(11) **EP 1 965 134 B1**
(45) Veröffentlichungstag und Bekanntmachung des Hinweises auf die Patenterteilung: **20.07.2011**
(21) Anmeldenummer: 08003522.3
(22) Anmeldetag: 27.02.2008
(51) Int. Cl.: F23K 5/08

(54) **Heizkesselanlage und Verfahren zum Betrieb einer Heizkesselanlage**
Boiler and method for operating a boiler
Chaudière et procédé de fonctionnement d'une chaudière

(30) Priorität: 01.03.2007 DE 102007010402
(43) Veröffentlichungstag der Anmeldung: 03.09.2008
(73) Patentinhaber: Viessmann Werke GmbH & Co KG, 35107 Allendorf (DE)
(72) Erfinder: Hoffmann, Stefan, Dr., 35119 Rosenthal (DE); Stock, Rüdiger, 35066 Frankenberg (DE); Löffeld, Hermann, 49536 Lienen (DE)
(74) Vertreter: Wolf, Michael

(56) Entgegenhaltungen:
- EP-A- 0 816 476
- AT-B- 409 294
- DE-U1-202004 016 756

## Beschreibung

Die Erfindung betrifft eine Heizkesselanlage gemäß dem Oberbegriff des Patentanspruchs 1 und ein Verfahren zum Betrieb einer Heizkesselanlage gemäß dem Oberbegriff des Patentanspruchs 9.

Eine Heizkesselanlage bzw. eine so genannte Kraftanlage der eingangs genannten Art ist nach der AT 409 294 B bekannt. Diese besteht aus einem Feuerraum mit mehreren Brennern für flüssige Brennstoffe und mehreren Speichern zur Lagerung des flüssigen Brennstoffs, wobei die Brenner und die Speicher hydraulisch miteinander verbunden sind, wobei mindestens einer der Speicher zur Lagerung eines Mineralöls und mindestens einer der Speicher zur Lagerung eines biogenen Brennstoffs verwendet wird.

Die beiden Brennstoffe werden bei dieser Lösung mittels eines so genannten statischen Mischers miteinander vermischt. Bei einem solchen Mischer entsprechen die Eintrittsvolumenströme stets dem Austrittsvolumenstrom, d. h. es handelt sich hier um einen in gewissen Grenzen gut funktionierenden, kontinuierlichen Vermischungsprozess.

Weiterhin ist eine Heizkesselanlage nach der DE 195 03 463 A1 bekannt. Diese besteht aus mehreren Heizkesseln mit jeweils einem Brenner für flüssige Brennstoffe. Dabei sind gemäß der in Figur 2 dargestellten Ausführungsform insgesamt drei Speicher zur Lagerung des flüssigen Brennstoffs vorgesehen, wobei jeder Brenner mit den Speichern hydraulisch verbunden ist. Die Speicher bzw. Tanks werden bei dieser Heizkesselanlage zur Lagerung eines Mineralöls verwendet.

Unter einem Mineralöl ist dabei im Rahmen der Erfindung ein Öl zu verstehen, das durch Destillation aus Erdöl, Ölschiefer, Ölsanden oder gegebenenfalls auch anderen mineralischen Rohstoffen hergestellt wurde.

Unter einem biogenen Brennstoff wird im Rahmen der Erfindung und im Unterschied zu dem fossilen Energieträger Mineralöl (der im strengen Sinne eigentlich auch biogen ist) eine relativ schnell nachwachsende Quelle für Öl verstanden, also zum Beispiel Pflanzenöle oder Fettsäure-Methylester.

Der Erfindung liegt die Aufgabe zugrunde, eine Heizkesselanlage der eingangs genannten Art und ein entsprechendes Verfahren zum Betrieb einer solchen Anlage zu verbessern. Dabei soll insbesondere die Variabilität hinsichtlich der brennerseitigen Abnahme des Brennstoffs verbessert werden.

Diese Aufgabe ist nach der Erfindung vorrichtungsmäßig mit einer Heizkesselanlage der eingangs genannten Art durch die im Kennzeichen des Patentanspruchs 1 aufgeführten Merkmale gelöst.

Nach der Erfindung ist also vorrichtungsmäßig vorgesehen, dass die Speicher über geregelt verschließbare Verbindungsleitungen mit einem Mischspeicher verbunden sind und wobei der Mischspeicher über mindestens eine Verbindungsleitung mit dem Brenner verbunden ist.

Verfahrensmäßig ausgedrückt, ist gemäß dem Kennzeichen des Patentanspruchs 9 vorgesehen, dass der in den Speichern gelagerte, flüssige Brennstoff zunächst einem als Zwischenspeicher ausgebildeten Mischspeicher zugeführt wird und sich dort ein gezielt einstellbares, vorbestimmtes Brennstoffgemisch ergibt, wobei das Brennstoffgemisch anschliessend vom Mischspeicher kommend dem Brenner zugeführt wird.

Mit anderen Worten ausgedrückt, besteht die Erfindung im Kern darin, einen Zwischenspeicher vorzusehen, dem sowohl Mineralöl als auch biogener Brennstoff zugeführt wird. In diesem Zwischenspeicher kommt es zu einer Vermischung der Brennstoffe (die beiden Öle vermischen sich untereinander ohne weiteres, d. h. eine spezielle Mischeinrichtung [wie zum Beispiel ein elektrischer Mischer] kann, muss aber nicht vorgesehen sein). Die Zuführung der Brennstoffe über die beiden verschließbaren Verbindungsleitungen erfolgt dabei geregelt, d. h. in einem bestimmten Verhältnis, so dass dem Brenner über die Verbindungsleitung vom Mischspeicher letztlich stets ein Brennstoffgemisch zugeführt wird, das aus einen bestimmten Anteil Mineralöl und einen bestimmten Anteil biogenen Brennstoff besteht. Auf diese Weise ist gewährleistet, dass das dem Brenner zugeführte Brennstoffgemisch innerhalb eines Toleranzbereiches stets die gleiche Viskosität aufweist, d. h. eine Umstellung des Brenners auf einen anderen Brennstoff ist nicht erforderlich. Außerdem, und das ist wesentlich, ergibt sich durch diese Lösung im Vergleich zur AT 409 294 B eine wesentlich variablere Lösung hinsichtlich der brennerseitigen Brennstoffabnahme, da diese nicht mehr unmittelbar von den beiden dem Zwischenspeicher zugeführten Volumenströmen abhängt.

Die erfindungsgemäße Heizkesselanlage ist dabei sowohl als Neuinstallation als auch als Nachrüstlösung vorstellbar. Besteht also zum Beispiel ein Interesse daran, bei einer herkömmlichen Heizungsanlage nunmehr auch biogenen Brennstoff verfeuern zu können, kann durch den erfindungsgemäßen Mischtank und Verwendung eines Speichers zur Lagerung des biogenen Brennstoffs auf vergleichsweise einfache Weise eine Anlage bereitgestellt werden, bei der ohne häufige Neujustierung des Brenners Mineralöl und zum Beispiel Rapsöl gleichzeitig verbrannt werden. In welchem Mengenverhältnis die beiden Öle dabei verbraucht werden, kann letztlich über das Mischungsverhältnis und die entsprechend gewählte Einstellung des Brenners nach Vorgabe des Herstellers festgelegt werden.

Gemäß einer besonders bevorzugten Ausführungsform, die weiter unten noch genauer erläutert wird, ist erfindungsgemäß ferner vorgesehen, dass der Mischspeicher eine erste und eine zweite Kammer aufweist, wobei die Verbindungsleitungen zu den Speichern in der ersten Kammer ausmünden und wobei die mindestens eine Verbindungsleitung zum Brenner mit der zweiten Kammer verbunden ist. Dabei ist zur geregelten Befüllung der zweiten Kammer zwischen der ersten und zweiten Kammer eine verschließbare Verbindungsleitung angeordnet, wobei auch diese Verbindungsleitung ein Ventil umfasst, das mit einer Regelungseinrichtung verbunden ist. - Diese Maßgabe gewährleistet, dass das dem Brenner zugeführte Gemisch ein stets gleichbleibendes Mischungsverhältnis aufweist, da die eigentliche Einstellung des Mischungsverhältnisses zunächst in der ersten Kammer erfolgt und erst dieses fertige Gemisch der zweiten Kammer zugeführt wird. Besteht der Bedarf, die erste Kammer nachzufüllen, so geschieht dies wiederum unter dem Aspekt, in der ersten Kammer das gewünschte Mischungsverhältnis einzustellen. Da in diesem Moment dieser ersten Kammer vom Brenner kein Brennstoff entzogen wird, sind auch geringfügige Störungen des Mischungsverhältnisses sicher ausgeschlossen.

Verfahrensmäßig ausgedrückt, zeichnet sich diese bevorzugte Variante dadurch aus, dass die aus den Speichern kommenden flüssigen Brennstoffe in einem ersten Schritt miteinander vermischt und in einem zweiten Schritt dem Brenner zugeführt werden, wobei der erste Schritt bezüglich der Einstellung des Brennstoffmischungsverhältnisses unbeeinflusst vom zweiten Schritt verläuft, d. h. die Entnahme des Brennstoffs aus der zweiten Kammer hat keinen Einfluss auf das Mischungsverhältnis des Brennstoffs in der ersten Kammer.

Andere vorteilhafte Weiterbildungen der erfindungsgemäßen Heizkesselanlage ergeben sich aus den abhängigen Patentansprüchen.

Der Vollständigkeit halber wird noch auf die DE 10 2004 050 602 A1 hingewiesen, die ein Verfahren zur Verifikation zumindest eines vorgegebenen Kraftstoffmischungsverhältnisses offenbart. Dieses Verfahren verwendet zwar ebenfalls zwei Speicher (Tanks) für unterschiedliche Kraftstoffe (zum Beispiel Diesel und Pflanzenöl), betrifft aber ein Einspritzsystem für eine Brennkraftmaschine, bei dem darüber hinaus nicht der erfindungsgemäße Mischspeicher vorgesehen ist.

Die erfindungsgemäße Heizkesselanlage einschließlich ihrer vorteilhaften Weiterbildungen gemäß der abhängigen Patentansprüche wird nachfolgend anhand der zeichnerischen Darstellung zweier Ausführungsformen näher erläutert.

Es zeigt schematisch
- Figur 1: die Grundausführung der erfindungsgemäßen Heizkesselanlage; und
- Figur 2: eine bevorzugte Ausführungsform des erfindungsgemäßen Mischspeichers.

Die erfindungsgemäße Heizkesselanlage besteht in allen Ausführungsformen aus einem Heizkessel mit einem Brenner 3 für flüssige Brennstoffe und mindestens zwei Speichern 1, 2 zur Lagerung des flüssigen Brennstoffs. Dabei sind der Brenner 1 und die Speicher 2 hydraulisch miteinander verbunden und mindestens einer der Speicher 1 wird zur Lagerung eines Mineralöls (Definition "Mineralöl" - siehe oben) verwendet. Außerdem wird mindestens einer der Speicher 2 zur Lagerung eines biogenen Brennstoffs (Definition "biogener Brennstoff" - siehe oben) verwendet.

Für alle Ausführungsformen ist erfindungsgemäß nun wesentlich, dass die Speicher 1, 2 über geregelt verschließbare Verbindungsleitungen 4, 5 mit einem Mischspeicher 6 verbunden sind und wobei der Mischspeicher 6 über mindestens eine Verbindungsleitung 7 mit dem Brenner 3 verbunden ist.

Typischerweise ist dabei mit Verweis auf Figur 2 die Verbindungsleitung 7 zum Brenner 3 aus einer Vor- und einer Rücklaufleitung 13, 14 gebildet, um nicht verbrauchten Brennstoff vom Brenner 3 zum Mischspeicher 6 zurückführen zu können.

Wiederum mit Verweis auf Figur 2 ist gemäß einer besonders bevorzugten Ausführungsform vorgesehen, dass der Mischspeicher 6 eine erste und eine zweite Kammer 8, 9 aufweist, wobei die Verbindungsleitungen 4, 5 zu den Speichern 1, 2 in der ersten Kammer 8 ausmünden und wobei die mindestens eine Verbindungsleitung 7 zum Brenner 3 mit der zweiten Kammer 9 verbunden ist. Zwischen der ersten und zweiten Kammer 8, 9 des Mischspeichers 6 ist darüber hinaus eine geregelt verschließbare Verbindungsleitung 10 angeordnet, die ein Ventil 11 umfasst, das mit einer Regelungseinrichtung 12 verbunden ist. Die erste Kammer 8 ist vorzugsweise, wie dargestellt, größer als die zweite Kammer 9 ausgebildet (bei Kesselleistungen bis 50 kW zum Beispiel: die erste Kammer 8 weist ein Volumen im Bereich von 2 bis 6 1 auf, während die zweite Kammer 9 ein Volumen von 1 bis 3 1 aufweist; bei größeren Kesselleistungen entsprechend mehr). Es ergibt sich auf diese Weise eine vergleichsweise einfache, kostengünstige, kompakte, aber gleichzeitig zuverlässig ein bestimmtes Brennstoffmischungsverhältnis bereitstellende Vorrichtung, die sowohl zur Neuinstallation als auch zur Nachrüstung gut geeignet ist.

Um die Zufuhr des Brennstoffs zu den Speichern 1, 2 und damit das Mischungsverhältnis der Brennstoffe zueinander genau regeln zu können, sind - wie Figur 1 zeigt - die Verbindungsleitungen 4, 5 zwischen den Speichern 1, 2 und dem Mischspeicher 6 jeweils mit einem Ventil 15, 16 versehen. Diese Ventile 15, 16 wiederum sind jeweils mit einer Regelungseinrichtung 12 verbunden.

Alle Ventile, also auch das Ventil 11, sind dabei vorzugsweise als sogenannte Magnetventile ausgebildet, wobei die Regelungseinrichtung 12 zur Betätigung der Ventile 11, 15 und 16 vorzugsweise und wie in den Figuren 1 und 2 dargestellt am Heizkessel angeordnet ist.

Zur Förderung des Brennstoffs ist ferner mindestens eine der Verbindungsleitungen 4, 5, 7, 10 mit einer Pumpe 17 versehen, wobei darüber hinaus an mindestens einer Verbindungsleitung 4, 5 ein Filterelement (nicht extra dargestellt, weil ohne weiteres vorstellbar) vorgesehen ist, um Verunreinigungen aus den Ölen (insbesondere dem biogenen Öl) abscheiden zu können.

Es wird schließlich noch darauf hingewiesen, dass die Speicher und Kammern selbstverständlich mit geeigneten, aber nicht dargestellten Druckausgleichsventilen mit der Atmosphäre (zur atmosphärischen Entlüftung) verbindbar sind.

### Bezugszeichenliste

- 1: Speicher
- 2: Speicher
- 3: Brenner
- 4: Verbindungsleitung
- 5: Verbindungsleitung
- 6: Mischspeicher
- 7: Verbindungsleitung
- 8: erste Kammer
- 9: zweite Kammer
- 10: Verbindungsleitung
- 11: Ventil
- 12: Regelungseinrichtung
- 13: Vorlaufleitung
- 14: Rücklaufleitung
- 15: Ventil
- 16: Ventil
- 17: Pumpe

## Patentansprüche

1. Heizkesselanlage, umfassend einen Heizkessel mit einem Brenner (3) für flüssige Brennstoffe und mindestens zwei Speicher (1, 2) zur Lagerung des flüssigen Brennstoffs, wobei der Brenner (1) und die Speicher (2) hydraulisch miteinander verbunden sind, wobei mindestens einer der Speicher (1) zur Lagerung eines Mineralöls und mindestens einer der Speicher (2) zur Lagerung eines biogenen Brennstoffs verwendet wird,
**dadurch gekennzeichnet,**
**dass** die Speicher (1, 2) über geregelt verschließbare Verbindungsleitungen (4, 5) mit einem Mischspeicher (6) verbünden sind und wobei der Mischspeicher (6) über mindestens eine Verbindungsleitung (7) mit dem Brenner (3) verbunden ist.

2. Heizkesselanlage nach Anspruch 1,
**dadurch gekennzeichnet,**
**dass** der Mischspeicher (6) eine erste und eine zweite Kammer (8, 9) aufweist, wobei die Verbindungsleitungen (4, 5) zu den Speichern (1, 2) in der ersten Kammer (8) ausmünden und wobei die mindestens eine Verbindungsleitung (7) zum Brenner (3) mit der zweiten Kammer (9) verbunden ist, wobei vorzugsweise zwischen der ersten und zweiten Kammer (8, 9) des Mischspeichers (6) eine geregelt verschließbare Verbindungsleitung (10) angeordnet ist, wobei vorzugsweise die verbindungsleitung (10) ein Ventil (11) umfasst, das mit einer Regelungseinrichtung (12) verbunden ist, wobei vorzugsweise die erste Kammer (8) größer als die zweite Kammer (9) ausgebildet ist, wobei vorzugsweise die erste Kammer (8) ein Volumen im Bereich von 2 bis 6 1 aufweiset und dass vorzugsweise die zweite Kammer (9) ein Volumen von 1 bis 3 1 aufweiset.

3. Heizkesselanlage nach Anspruch 1 oder 2,
**dadurch gekennzeichnet,**
**dass** die Verbindungsleitung (7) zum Brenner (3) aus einer Vor- und einer Rücklaufleitung (13, 14) gebildet ist.

4. Heizkesselanlage nach einem der Ansprüche 1 bis 3,
**dadurch gekennzeichnet,**
**dass** die Verbindungsleitungen (4, 5) zwischen den Speichern (1, 2) und dem Mischspeicher (6) jeweils mit einem Ventil (15, 16) versehen sind.

5. Heizkesselanlage nach Anspruch 4,
**dadurch gekennzeichnet,**
**dass** die Ventile (15, 16) jeweils mit einer Regelungseinrichtung (12) verbunden sind.

6. Heizkesselanlage nach einem der Ansprüche 1 bis 5,
**dadurch gekennzeichnet,**
**dass** mindestens eine der Verbindungsleitungen (4, 5, 7, 10) mit einer Pumpe (17) zur Förderung des Brennstoffs versehen ist.

7. Heizkesselanlage nach Anspruch 2 oder 5,
**dadurch gekenntzeichnet,**
dass die Regelungseinrichtung (12) am Heizkessel angeordnet ist.

8. Heizkesselanlage nach einem der Ansprüche 1 bis 7,
**dadurch gekennzeichnet,**
**dass** mindestens eine Verbindungsleitung (4, 5) mit einem Filterelement versehen ist.

9. Verfahren zum Betrieb einer Heizkesselanlage, bei dem einem Brenner (3) eines Heizkessels flüssiger Brennstoff aus mindestens zwei Speichern (1, 2) zugeführbar ist, wobei mindestens einer der Speicher (1) zur Lagerung eines Mineralöls und mindestens einer der Speicher (2) zur Lagerung eines biogenen Brennstoffs verwendet wird,
**dadurch gekennzeichnet,**
**dass** der in den Speichern (1, 2) gelagerte, flüssige Brennstoff zunächst einem als zwischenspeicher ausgebildeten Mischspeicher (6) zugeführt wird und sich dort ein gezielt einstellbares Brennstoffgemisch ergibt, wobei das vorbestimmte Brennstoffgemisch anschliessend vom Mischspeicher (6) kommend dem Brenner (3) zugeführt wird.

10. Verfahren nach Anspruch 9,
**dadurch gekennzeichnet,**
**dass** die aus den Speichern (1, 2) kommenden flüssigen Brennstoffe in einem ersten Schritt miteinander vermischt und in einem zweiten Schritt dem Brenner zugeführt werden, wobei der erste Schritt bezüglich der Einstellung des Brennstoffmischungsverhältnisses unbeeinflusst vom zweiten Schritt verläuft.

## Claims

1. A boiler system, comprising a boiler having a burner (3) for liquid fuels and at least two reservoirs (1, 2) for storing the liquid fuels, the burner (3) and the reservoirs (1, 2) being hydraulically connected to one another, at least one of the reservoirs (1) being used for storing a mineral oil and at least one of the reservoirs (2) being used for storing a biogenic fuel, **characterized in that** the reservoirs (1, 2) are connected via connecting lines (4, 5), which are closable in a regulated manner, to a mixing reservoir (6), and the mixing reservoir (6) is connected via at least one connecting line (7) to the burner (3).

2. The boiler system according to Claim 1, **characterized in that** the mixing reservoir (6) has a first and a second chamber (8, 9), the connecting lines (4, 5) to the reservoirs (1, 2) opening into the first chamber (8), and the at least one connecting line (7) to the burner (3) being connected to the second chamber (9), a connecting line (10), which is closable in a regulated manner, preferably being situated between the first and second chambers (8, 9) of the mixing reservoir (6), the connecting line (10) preferably comprising a valve (11), which is connected to a regulating unit (12), the first chamber (8) preferably being implemented as larger than the second chamber (9), the first chamber (8) preferably having a volume in the range from 2 to 6 L and the second chamber (9) preferably having a volume of 1 to 3 L.

3. The boiler system according to Claim 1 or 2, **characterized in that** the connecting line (7) to the burner (3) is formed from a supply line and a return line (13, 14).

4. The boiler system according to one of Claims 1 to 3, **characterized in that** the connecting lines (4, 5) between the reservoirs (1, 2) and the mixing reservoir (6) are each provided with a valve (15, 16).

5. The boiler system according to Claim 4, **characterized in that** the valves (15, 16) are each connected to a regulating unit (12).

6. The boiler system according to one of Claims 1 to 5, **characterized in that** at least one of the connecting lines (4, 5, 7, 10) is provided with a pump (17) for conveying the fuel.

7. The boiler system according to Claim 2 or 5, **characterized in that** the regulating unit (12) is situated on the boiler.

8. The boiler system according to one of Claims 1 to 7, **characterized in that** at least one connecting line (4, 5) is provided with a filter element.

9. A method for operating a boiler system, in which liquid fuel can be supplied to a burner (3) of a boiler from at least two reservoirs (1, 2), at least one of the reservoirs (1) being used for storing a mineral oil and at least one of the reservoirs (2) being used for storing a biogenic fuel, **characterized in that** the liquid fuel stored in the reservoirs (1, 2) is first supplied to a mixing reservoir (6) formed as a buffer, and an intentionally settable fuel mixture results therein, the predetermined fuel mixture subsequently being supplied to the burner (3) coming from the mixing reservoir (6).

10. The method according to Claim 9, **characterized in that** the liquid fuels coming from the reservoirs (1, 2) are mixed with one another in a first step and are supplied to the burner in a second step, the first step running uninfluenced by the second step with respect to the setting of the fuel mixing ratio.

## Revendications

1. Installation de chaudière de chauffage comprenant une chaudière de chauffage avec un brûleur (3) pour des combustibles liquides et au moins deux réservoirs (1, 2) pour stocker le combustible liquide, sachant que le brûleur (3) et les réservoirs (1, 2) sont reliés hydrauliquement l'un à l'autre, sachant qu'au moins un des réservoirs (1) est employé pour stocker une huile minérale et au moins un des réservoirs (2) est employé pour stocker un combustible biogène,
**caractérisée en ce que**
les réservoirs (1, 2) sont reliés à un réservoir de mélange (6) par des conduits de liaison (4, 5) pouvant être fermés de manière réglée et sachant que le réservoir de mélange (6) est relié au brûleur (3) par au moins un conduit de liaison (7).

2. Installation de chaudière de chauffage selon la revendication 1,
**caractérisée en ce que** le réservoir de mélange (6) présente des première et deuxième chambres (8, 9), sachant que les conduits de liaison (4, 5) débouchent dans la première chambre (8) en direction des réservoirs (1, 2) et sachant que l'au moins un conduit de liaison (7) est relié à la deuxième chambre (9) en direction du brûleur (3), sachant que de préférence un conduit de liaison (10) pouvant être fermé de manière réglée est disposé entre les première et deuxième chambres (8, 9) du réservoir de mélange (6), sachant que de préférence le conduit de liaison (10) comprend un clapet (11) qui est relié à un dispositif de réglage (12), sachant que de préférence la première chambre (8) est plus grande que la deuxième chambre (9), sachant que de préférence la première chambre (8) présente un volume dans la plage de 2 à 6 1 et que de préférence la deuxième chambre (9) présente un volume de 1 à 3 1.

3. Installation de chaudière de chauffage selon la revendication 1 ou 2,
**caractérisée en ce que** le conduit de liaison (7) en direction du brûleur (3) est formé d'un conduit en amont et d'un conduit de retour (13, 14),

4. Installation de chaudière de chauffage selon l'une des revendications 1 à 3,
**caractérisée en ce que** les conduits de liaison (4, 5) entre les réservoirs (1, 2) et le réservoir de mélange (6) sont respectivement munis d'un clapet (15, 16).

5. Installation de chaudière de chauffage selon la revendication 4,
**caractérisée en ce que** les clapets (15, 16) sont respectivement reliés à un dispositif de réglage (12).

6. Installation de chaudière de chauffage selon l'une des revendications 1 à 5,
**caractérisée en ce qu'** au moins un des conduits de liaison (4, 5, 7, 10) est muni d'une pompe (17) pour alimenter en combustible.

7. Installation de chaudière de chauffage selon la revendication 2 ou 5,
**caractérisée en ce que** le dispositif de réglage (12) est disposé sur la chaudière de chauffage.

8. Installation de chaudière de chauffage selon l'une des revendications 1 à 7,
**caractérisée en ce qu'** au moins un conduit de liaison (4, 5) est muni d'un élément de filtre.

9. Procédé destiné au fonctionnement d'une chaudière de chauffage, dans lequel du combustible liquide peut être amené à un brûleur (3) d'une chaudière de chauffage depuis au moins deux réservoirs (1, 2), sachant qu'au moins un des réservoirs (1) est employé pour stocker une huile minérale et au moins un des réservoirs (2) est employé pour stocker un combustible biogène,
**caractérisé en ce que** le combustible liquide stocké dans les réservoirs (1, 2) est d'abord amené à un réservoir de mélange (6) formé comme réservoir intermédiaire et qu'il s'y produit un mélange de combustible réglable de manière ciblée, sachant que le mélange de combustible prédéterminé en provenance du réservoir de mélange (6) est amené ensuite au brûleur (3).

10. Procédé selon la revendication 9,
**caractérisé en ce que** les combustibles liquides arrivant des réservoirs (1, 2) sont mélangés entre eux au cours d'une première étape et amenés au brûleur au cours d'une deuxième étape, sachant que la première étape relative au réglage du rapport de mélange de combustibles se déroule sans influence de la deuxième étape.
